# EUROPÄISCHE PATENTSCHRIFT

(11) **EP 2 260 251 B1**
(45) Veröffentlichungstag und Bekanntmachung des Hinweises auf die Patenterteilung: **10.05.2017**
(21) Anmeldenummer: 09728050.7
(22) Anmeldetag: 16.03.2009
(51) Int. Cl.: F25D 23/06

(54) **KÄLTEGERÄT MIT ENTFERNBAREM MODUL**
REFRIGERATION DEVICE WITH REMOVABLE MODULE
APPAREIL FRIGORIFIQUE À MODULE AMOVIBLE

(30) Priorität: 02.04.2008 DE 102008016861
(43) Veröffentlichungstag der Anmeldung: 15.12.2010
(73) Patentinhaber: BSH Hausgeräte GmbH, 81739 München (DE)
(72) Erfinder: BECKE, Christoph, 83109 Grosskarolinenfeld (DE); EICHER, Max, 80689 München (DE); STAUD, Ralph, 81669 München (DE); TISCHER, Thomas, 85540 Haar (DE)
(86) Internationale Anmeldenummer: PCT/EP2009/053073
(87) Internationale Veröffentlichungsnummer: WO 2009/121711

(56) Entgegenhaltungen:
- EP-A- 1 775 536
- WO-A-03/038356
- DE-A1- 10 154 275
- DE-A1-102004 058 199
- DE-A1-102006 014 370
- JP-A- 8 054 179
- US-A- 3 219 405

## Beschreibung

Die vorliegende Erfindung betrifft ein Kältegerät mit einem Gehäuse und einer Tür, die einen wärmeisolierten Innenraum begrenzen, wobei der Innenraum montierbare Kühlgutträger aufweist, die an entsprechenden Stützstellen an der Innenwand bzw. den Innenwänden des Innenraums angebracht sind.

Derartige Kältegeräte sind beispielsweise aus der WO 2007 09 06 96 bekannt. Diese Druckschrift offenbart ein Kältegerät mit einem Gehäuse und einer Tür, die einen wärmeisolierten Innenraum begrenzen und wenigstens einen in dem Innenraum montierbaren Kühlgutträger aufweist, wie beispielsweise einen gegebenenfalls verstärkten Fachboden. Dieser Fachboden wird an entsprechenden Stützstellen bzw. Aufnahmen an den Innenwänden des Kältegeräts, meistens an den sich gegenüberliegenden Seitenwänden, gelagert. Der Kühlgutträger kann dabei auch ein Gestell sein, das spezielle Träger zum Tragen des Kühlguts im Kältegerät aufweist.

Grundsätzlich besteht bei Kältegeräten dieser Art der Wunsch, Kühlgut unterschiedlicher Abmessungen und unterschiedlicher Art im Kältegerät einzustellen, weswegen eine variable Einstellung der Kühlgutträger gewünscht wird. In der Regel haben deswegen vorbekannte Kältegeräte ggf. höhenverstellbare Einschubleisten oder eine entsprechende Vielzahl von Stützstellen an den Seitenwänden, sodass die oder der Kühlgutträger an unterschiedlichen Stellen im Kältegerät angeordnet werden können.

Die WO 2007 03 14 07 offenbart ein Kältegerät mit einem höhenverstellbaren Kühlgutträger. Zu diesem Zweck sind auf der Rückwand des Kältegeräts höhenverstellbare Stützstellen in Form von Tragarmen angebracht, die beispielsweise Abstellplatten stützen, auf der Kühlgut zum Lagern im Innenraum des Kältegeräts abgestellt werden kann. Die Tragarme sind dabei in einer an der Rückwand eingelassenen vertikalen Schiene höhenverstellbar angeordnet.

Die DE 198 58 387 zeigt ein auf Rollen verschiebbares Kühlfach, wobei die Rollen an einer das Kühlfach tragenden Achse gelagert und in entsprechenden in der Innenwand des Kältegeräts eingelassenen Gleitlagern verschiebbar gelagert sind.

JP 8 054179 A offenbart einen wärmeisolierten Raum, wobei an einer Rückwand sowie an Seitenwänden eine Regalleiste in vertikalen Nuten aufgenommen ist, wobei die Regalleiste Schlitze zur Halterung von Regalböden aufweist

Die Offenlegungsschrift DE 10 2006 014 370 A1 zeigt ein Kältegerät mit einem höhenverstellbaren Absteller.

Die Offenlegungsschrift EP 1 775 536 A2 zeigt einen Kühlschrank mit einer herausziehbaren Schublade.

Die Patentschrift US 3,219,405 zeigt ein Kältegerät, wobei der Innenraum mit Unterlegplatten ausgekleidet ist. An den Unterlegplatten ist ein Schienensystem für einen herausziehbaren Gitterrost angeordnet.

Die Offenlegungsschrift DE 10 2004 058 199 A1 zeigt eine Trägeranordnung und ein damit ausgestattetes Kältegerät.

Die Offenlegungsschrift WO 03/038356 A1 zeigt ein Kältegerät mit verstellbaren Fachböden.

Die Offenlegungsschrift DE 10 154 275 A1 zeigt eine Steckverbindung mit einer Buchse und einen in die Buchse einführbaren Stecker.

Der vorliegenden Erfindung liegt die Aufgabe zugrunde, die Variabilität entsprechender Kühlgutträger im Kältegerät zu erhöhen, sodass unterschiedlichstes Kühlgut in ein und demselben Kältegerät gelagert werden kann, ohne dass größere Veränderungen oder gar ein Austausch des Kältegeräts notwendig werden.

Die Aufgabe wird durch die Merkmale des Anspruchs 1 gelöst. Vorteilhafte Ausgestaltungen der vorliegenden Erfindung sind in den Unteransprüchen gekennzeichnet.

Nach der vorliegenden Erfindung weist das Kältegerät ein Gehäuse und eine Tür auf, die einen wärmeisolierten Innenraum begrenzen, wobei in dem Innenraum wenigstens ein montierbarer Kühlgutträger angeordnet ist. Darüber hinaus weist die vorliegende Erfindung in zwei sich gegenüberliegenden Innenwänden des Innenraums jeweils sich gegenüberliegende Ausnehmungen auf, um ein entfernbares Modul aufzunehmen, das zur Lagerung des Kühlgutträgers dient. In zwei sich gegenüberliegenden Innenwänden sind jeweils sich gegenüberliegende Ausnehmungen angeordnet, die jeweils gleichartige entfernbare Module aufnehmen, die erste vordere, der Tür benachbarte Stützstellen und zweite hintere, von der Tür abgewandte Stützstellen zur Lagerung des Kühlgutträgers aufweisen. Durch die sich in den Innenwänden befindlichen Ausnehmungen entsteht eine gegenüber dem Stand der Technik stark verbesserte Variabilität des Innenraums des Kältegeräts. Dabei wird das entfernbare Modul in der Ausnehmung mittels einer Klemm-, Press-, Rast-, Schnapp-, Klett-, Schraub- oder Haftverbindung, insbesondere bündig mit der Oberfläche der Innenwand, aufgenommen. Es sind aber auch Ausgestaltungen denkbar, bei denen das Modul nicht bündig mit der Oberfläche der Innenwand abschließt, sondern entweder in den Innenraum des Kältegeräts hineinragt oder gegenüber der Oberfläche der Innenwand nach außen versetzt angeordnet ist, sodass sich beispielsweise ein Absatz zwischen der Oberfläche der Innenwand und der Oberfläche des Moduls auf der Grenzfläche der Ausnehmung bildet, der beispielsweise auch zur Auflage eines Kühlgutträgers dient.

Erfindungsgemäß ist vorgesehen, dass die ersten und zweiten Stützstellen des entfernbaren Moduls Gleitlager sind, die über die Oberfläche des Moduls zum Innenraum hin zur horizontal verschiebbaren Lagerung des Kühlgutträgers abstehen. Dabei sind die ersten und zweiten Stützstellen auch miteinander verbunden, mittels einer kontinuierlichen Schiene, in der entsprechende Zapfen des Kühlgutträgers gleitend gelagert werden können. Der Kühlgutträger ist ein Fachboden. Sämtliche Stützstellen der Gleitlager haben in den Innenraum des Kältegeräts hineinragende Auflager, so dass ein als Fachboden ausgebildeter Kühlgutträger problemlos auf sämtliche Lager aufschiebbar gelagert werden kann. Der Innenraum weist mit Vorteil zueinander parallele Seitenwände auf, die jeweils über eine Mehrzahl von Ausnehmungen verfügen. Der Kühlgutträger ist ein Fachboden.

Des Weiteren ist es möglich, dass der Innenraum zueinander parallele Seitenwände aufweist, die jeweils über eine einzige Ausnehmung verfügen, die sich beispielsweise über einen Großteil der Seitenwand vertikal erstreckt, so dass in dieser Ausnehmung ein oder mehrere Module stufenweise oder auch stufenlos höhenverschiebbar angeordnet werden können. Dadurch lassen sich nicht nur die Kühlgutträger am Modul selbst, sondern auch das Modul in bzw. an der Innenwand höhenverstellbar anordnen.

Einige vorteilhafte Ausgestaltungen der vorliegenden Erfindung werden anhand der beigefügten Zeichnungen näher erläutert. Dabei zeigen
- Figur 1: den schematischen Ausschnitt aus einer Innenwand des Kältegeräts mit Ausnehmung und einem nicht erfindungsgemäßen entfernbaren Modul und
- Figur 2: eine erfindungsgemäße Ausführungsform des entfernbaren Moduls.

Figur 1 zeigt schematisch den Ausschnitt aus einem wärmeisolierten Innenraum 3 des erfindungsgemäßen Haushaltsgeräts, das aus einem Gehäuse 1 und einer Tür 2 besteht, die den wärmeisolierten Innenraum 3 begrenzen. Die mindestens eine Innenwand 14 weist dabei eine oder mehrere Ausnehmungen 5 auf, die z.B. rechteckförmig, ellipsenförmig oder kreisförmig in der Innenwand 14 des Kältegeräts eingelassen sind.

Die Ausnehmung 5 zur Aufnahme des entfernbaren Moduls 6 kann dabei einstückig oder mehrstückig ausgebildet sein. Figur 1 zeigt die einstückige Ausbildung der Ausnehmung 5, wobei im unteren Teil der Figur 1 kein entfernbares Modul 6 und im oberen Teil der Figur 1 ein mit einem Drehlager 9 ausgestattetes entfernbares Modul gezeigt ist.

Figur 2 zeigt eine erfindungsgemäße Ausführungsform des Moduls 6 mit einem oberen und einem unteren Gleitlager 11 a bzw. 11 b. Ein als Fachboden ausgebildeter Kühlgutträger kann einfach in diese Gleitlager eingeschoben werden.

### Bezugszeichenliste

- 1: Gehäuse
- 2: Tür
- 3: wärmeisolierender Innenraum
- 4: (Fachboden) Kühlgutträger
- 5: Ausnehmung
- 6: Modul
- 7: Stufenlager
- 7a: hinteres Stufenlager
- 7b: vorderes Stufenlager
- 8: Anschlag
- 9: Drehlager
- 9a: hinteres Drehlager
- 9b: vorderes Drehlager
- 12: Zapfen
- 13: Aufnahme
- 14: Innenwand
- 15: Stab
- Po: obere Position
- Pᵤ: untere Position

## Patentansprüche

1. Kältegerät insbesondere Haushaltskältegerät mit einem Gehäuse (1) und einer Tür (2), die einen wärmeisolierten Innenraum (3) begrenzen und wenigstens einem in dem Innenraum (3) montierbaren Kühlgutträger (4), wobei in zwei sich gegenüberliegenden Innenwänden (14) jeweils sich gegenüberliegende Ausnehmungen (5) angeordnet sind, die jeweils gleichartige, entfernbare Module (6) aufnehmen, die erste vordere, der Tür (2) benachbarte Stützstellen (7b, 10b, 12b) und zweite hintere, von der Tür abgewandte Stützstellen (7a, 10a, 12a) zur Lagerung des Kühlgutträgers (4) aufweisen, **dadurch gekennzeichnet, dass** die ersten und zweiten Stützstellen des entfernbaren Moduls (6) Gleitlager (11) sind, die über die Oberfläche des Moduls (6) zum Innenraum (3) hin zur horizontal verschiebbaren Lagerung des Kühlgutträgers (4) abstehen und jedes Modul (6) ein oberes Gleitlager (11 a) und ein unteres Gleitlager (11 b) aufweist und der als Fachboden ausgebildete Kühlgutträger (4) in ein Gleitlager (11) eingeschoben ist.

2. Kältegerät nach Anspruch 1,
**dadurch gekennzeichnet,**
**dass** das entfernbare Modul (6) in der Ausnehmung (5) mittels einer Klemm-, Press-, Rast-, Schnapp-, Klett-, Schraub- oder Haftverbindung, insbesondere bündig mit der Oberfläche der Innenwand (2), aufgenommen ist.

3. Kältegerät nach einem der vorhergehenden Ansprüche, **dadurch gekennzeichnet, dass** der Innenraum (3) zueinander parallele Seitenwände aufweist, die jeweils über eine Mehrzahl von Ausnehmungen (5) verfügen.

4. Kältegerät nach einem der vorhergehenden Ansprüche, **dadurch gekennzeichnet, dass** in einer Mehrzahl von Ausnehmungen (5) unterschiedliche Module (6) angeordnet sind.

5. Kältegerät nach einem der vorhergehenden Ansprüche, **dadurch gekennzeichnet, dass** der Innenraum (3) zueinander parallele Seitenwände aufweist, die jeweils über eine Ausnehmung (5) verfügen, in die ein oder mehrere Module (6) höhenverschiebbar angeordnet werden können.

6. Kältegerät nach einen der vorhergehenden Ansprüche, **dadurch gekennzeichnet, dass** die mindestens eine Ausnehmung (5) spanlos in der zumindest einen Innenwand (14) eingeformt ist.

## Claims

1. Refrigeration device, especially a household refrigeration device, with a housing (1) and a door (2) delimiting a thermally-insulated interior space (3) and at least one refrigerated goods carrier (4) able to be mounted in the interior space (3), wherein opposing recesses (5) are disposed in each case in two opposite inside walls (14) which each accept similar removable modules (6) having first, front supports (7b, 10b, 12b) adjacent to the door (2) and second, rear supports (7a, 10a, 12a) facing away from the door for supporting the refrigerated goods carrier (4), **characterised in that** the first and second supports of the removable module (6) are friction bearings (11) which project beyond the surface of the module (6) towards the interior space (3) for horizontally-displaceable support of the refrigerated goods carrier (4) and each module (6) has an upper friction bearing (11a) and a lower friction bearing (11b) and the refrigerated goods carrier (4) embodied as a shelf is inserted into a friction bearing (11).

2. Refrigeration device according to claim 1, **characterised in that** the removable module (6) is fitted into the recess (5) by means of a clamp, press, latch, snap, clip, screw or adhesive connection, especially flush with the surface of the inside wall (2).

3. Refrigeration device according to one of the preceding claims, **characterised in that** the inside space (3) features opposing parallel side walls, each having a plurality of recesses (5) available.

4. Refrigeration device according to one of the preceding claims, **characterised in that** different modules (6) are disposed in a plurality (5) of recesses.

5. Refrigeration device according to one of the preceding claims, **characterised in that** the interior space (3) has side walls in parallel to one another which each have a recess (5) available into which one or more modules (6) can be disposed height-adjustably.

6. Refrigeration device according to one of the preceding claims, **characterised in that** the at least one recess (5) is moulded without cutting into the at least one inside wall (14).

## Revendications

1. Appareil frigorifique, en particulier appareil frigorifique domestique avec une carcasse (1) et une porte (2) qui délimitent un espace intérieur isolé contre la chaleur (3) et au moins un support pour denrées à réfrigérer (4) montable dans l'espace intérieur (3), dans lequel des cavités opposées (5) sont disposées dans deux parois intérieures opposées (14), lesquelles cavités accueillent respectivement des modules amovibles semblables (6) présentant de premières zones d'appui avant (7b, 10b, 12b) voisines de la porte (2) et de deuxièmes zones d'appui arrière (7a, 10a, 12a) éloignées de la porte pour la dépose du support pour denrées à réfrigérer (4), **caractérisé en ce que** les premières et deuxièmes zones d'appui du module amovible (6) sont des roulements coulissants (11) éloignés pardessus la surface du module (6) vers l'espace intérieur (3) pour la dépose déplaçable à l'horizontale du support pour denrées à réfrigérer (4) et chaque module (6) présente un roulement coulissant supérieur (11 a) et un roulement coulissant inférieur (11 b) et le support pour denrées à réfrigérer (4) exécuté sous forme de tablette est inséré dans un roulement coulissant (11).

2. Appareil frigorifique selon la revendication 1, **caractérisé en ce que** le module amovible (6) est accueilli dans la cavité (5) au moyen d'une liaison par coincement, pression, encliquètement, pincement, agrippante, vissée ou adhésive, en particulier en formant une surface plane avec la surface de la paroi intérieure (2).

3. Appareil frigorifique selon l'une des revendications précédentes, **caractérisé en ce que** l'espace intérieur (3) présente des parois latérales parallèles l'une à l'autre disposant respectivement d'une pluralité de cavités (5).

4. Appareil frigorifique selon l'une des revendications précédentes, **caractérisé en ce que** différents modules (6) sont disposés dans une pluralité de cavités (5).

5. Appareil frigorifique selon l'une des revendications précédentes, **caractérisé en ce que** l'espace intérieur (3) présente des parois latérales parallèles l'une à l'autre disposant respectivement d'une cavité (5) dans laquelle un ou plusieurs modules (6) peuvent être disposés selon des hauteurs différentes.

6. Appareil frigorifique selon l'une des revendications précédentes, **caractérisé en ce que** l'au moins une cavité (5) est formée sans enlèvement de copeaux dans l'au moins une paroi intérieure (14).
